# EUROPÄISCHE PATENTSCHRIFT

(11) **EP 0 203 192 B1**
(45) Veröffentlichungstag und Bekanntmachung des Hinweises auf die Patenterteilung: **20.12.1989**
(21) Anmeldenummer: 86900654.4
(22) Anmeldetag: 03.12.1985
(51) Int. Cl.: A43B 17/04

(54) **EINLEGESOHLE FÜR SCHUHE**
INNER SOLE FOR SHOES
SEMELLE INTERIEURE POUR CHAUSSURES

(30) Priorität: 03.12.1984 DE 3444040
(43) Veröffentlichungstag der Anmeldung: 03.12.1986
(73) Patentinhaber: POPP, Eugen, D-8000 München 82 (DE)
(72) Erfinder: POPP, Eugen, D-8000 München 82 (DE)
(74) Vertreter: Popp, Eugen, Dr.
(86) Internationale Anmeldenummer: EP8500659
(87) Internationale Veröffentlichungsnummer: WO8603384

(56) Entgegenhaltungen:
- CH-A- 291 168
- DE-U- 8 304 272
- DE-U- 8 415 720

## Beschreibung

Die Erfindung betrifft eine Einlegesohle für Schuhe, mit nach einem vorbestimmten Raster angeordneten punktuell akupressorisch wirksamen Elementen, insbesondere aus Metall, wie Kupfer oder magnetischem Werkstoff, Kunstoff oder dergleichen.

Aus der DE-U 8304472 ist ein Schuh bekannt, dessen innere Kontaktsohle nur bestimmten Reflexzonen der Fußsohle zugeordnete linsenförmige Erhöhungen aufweist. Diese sollen z. B. als Nieten, vorzugsweise als Hohlnieten ausgebildet werden. Der Käufer eines solchen Schuhs ist also auf das vom Hersteller vorgegebene Muster beschränkt.

Weiterhin sind aus der DE-U 8131 084 oder DE-U 8415720 Einlegesohlen der eingangs genannten Art bekannt.

Derartige Einlegesohlen werden vornehmlich zur Unterdrückung von Schmerzen, aber auch zur Förderung bestimmter Organfunktionen angeboten. Die Anordnung der akupressorisch wirksamen Elemente erfolgt unter Ausnutzung der Erkenntnis, daß bestimmte Nerven im Bereich der Fußsohle enden, so daß auf diese Nerven unmittelbar Einfluß genommen werden kann. Zu diesem Zweck wird in der DE-U 81 31 084 unter anderem vorgeschlagen, die akupressorisch wirksamen Elemente nur im Bereich bestimmter Fußreflexzonen anzuordnen.

Den bekannten Einlegesohlen haftet jedoch der Nachteil an, daß die akupressorisch wirksamen Elemente unlösbar mit der Einlegesohle verbunden sind, so daß eine individuelle Beeinflussung bestimmter Fußreflexzonen nicht möglich ist. Vor allem ist eine Lageveränderung bzw. Umgruppierung der akupressorisch wirksamen Elemente in einen anderen Fußreflexzonenbereich nicht möglich.

Es ist allgemein bekannt, daß die akupressorische Einwirkung auf Fußreflexzonen zeitlich nicht unbegrenzt sein soll, da sie dann spürbare und dauerhafte Schmerzen auslösen kann. In diesem Fall müßte die bekannte Einlegesohle vollständig entfernt bzw. ausgewechselt werden, da die akupressorisch wirksamen Elemente nicht entfernbar sind.

Der vorliegenden Erfindung liegt die Aufgabe zugrunde, eine Einlegesohle der eingangs genannten Art so weiterzubilden, daß vorbestimmte Fußreflexzonen individuell mittels der akupressorisch wirksamen Elemente beeinflußt werden können, insbesondere sollen eine Umgruppierung der akupressorischen wirksamen Elemente sowie vollständige oder teilweise Entfernung derselben durch den Benutzer möglich sein.

Diese Aufgabe wird durch die kennzeichnenden Maßnahmen des Patentanspruches 1 oder 2 gelöst.

Erfindungsgemäß können die akupressorisch wirksamen Elemente individuell in die Einlegesohle eingesetzt bzw. an dieser befestigt werden, so daß eine entsprechend individuelle Beeinflussung der Fußreftexzonen möglich ist. Durch die Überlagerung des erfindungsgemäßen «Loch-Rasters» und Fußreflexzonenbildes ist durch den Benutzer der erfindungsgemäßen Einlegesohle eine regelrechte Fußreflexzonen-Therapie möglich. Über den Tag kann der Benutzer die akupressorisch wirksamen Elemente umgruppieren, teilweise oder ganz entfernen, durch andersartig gestaltete Elemente ganz oder teilweise ersetzen und somit eine individuell angepaßte Therapie entweder nach eigenem Gutdünken oder nach ärztlicher Anweisung befolgen.

Bezüglich besonders vorteilhafter Ausführungsbeispiele für die akupressorisch wirksamen Elemente wird auf die Unteransprüche verwiesen. Dabei geht es vornehmlich um die unterschiedliche Gestalt der akupressorisch wirksamen Elemente und die verschiedenen Möglichkeiten zur Befestigung derselben an der Einlegesohle.

Nachstehend werden Ausführungsbeispiele der Erfindung anhand der beigefügten Zeichnungen näher erläutert. Es zeigen:
Fig. 1 eine erfindungsgemäß ausgebildete Einlegesohle in Draufsicht,
Fig. 2 einen Teil der Einlegesohle nach Fig. 1 im Schnitt längs Linie 11-11 in Fig. 1.
Fig. 3 eine weitere Ausführungsform einer erfindungsgemäß ausgebildeten Einlegesohle im schematischen Längsschnitt.
Fig. 4 bis Fig. 14 verschiedene Ausführungsformen von akupunktorisch wirksamen Elementen, zum Teil unter Darstellung der Fixierung derselben an der Einlegesohle, teils in Seitenansicht, teils im Schnitt.

Die in Fig.1 und 2 dargestellte Einlegesohle 10 für Schuhe ist nach einem kartesischen Raster 24 mit dem Rastermaß «x» gelocht (Löcher 12) bzw. mit durchgehenden Einschnitten 11 versehen. Das Rastermaß «x» beträgt etwa 3-10 mm, vorzugsweise etwa 5 mm. Letztlich hängt dies von den in die Löcher 12 bzw. Einschnitte 11 individuell einsetzbaren akupunktorisch wirksamen Elementen 13...23 ab.

Bei der Einlegesohle 10 handelt es sich um eine solche mit normaler Dicke, vorzugsweise aus Leder. In die Löcher 12 können individuell akupunktorisch wirksame Elemente eingesetzt werden, wie sie anhand der Fig.4-14 noch näher beschrieben werden.

In den Fig.4-6 sind akupunktorisch wirksame Elemente 14, 16, 18 nach Art eines Druckknopfes ausgebildet. Sie weisen jeweils einen Kopf 28 mit einem daran angesetzten Hals auf, der durch eine Einschnürung 26 unmittelbar unterhalb des Ansatzes am Kopf 28 gekennzeichnet ist. Durch diese Einschnürung 26 werden die durckknopfartigen Elemente 14, 16 und 18 in den Löchern 12 oder Einschnitten 11 der Einlegesohle 10 sicher gehalten. In Fig.4 ist der Kopf 28 kegelartig, in Fig.5 kugelkalottenartig und in Fig. 6 ptättchenartig ausgebildet. Das Element 14 nach Fig.6 eignet sich auch zum umgekehrten Einsetzen in die Löcher 12 bzw. Einschnitte 11, wie Fig.2 erkennen läßt. Auf diese Weise kann der spezifische Druck auf die Fußsohle zusätzlich individuell gestaltet werden. Die akupunktorisch wirksamen Elemente nach den Fig.4-6 bestehen vorzugsweise aus Kupfer oder einem magnetischen Werkstoff. Sie können jedoch genausogut aus rostfreiem Stahl oder Kunststoff bestehen. Kupfer oder magnetischem Werkstoff werden jedoch besondere gesundheitsfördernde Eigenschaften nachgesagt, so daß diesen Werkstoffen der Vorzug zu geben ist.

Das akupunktorisch wirksame Element nach Fig.9 ist dem nach Fig.6 sehr ähnlich. Es unterscheidet sich lediglich durch die Oberflächenbeschaffenheit des Kopfes 28. So ist die Oberfläche des plättchenartigen Kopfes 28 des akupunktorisch wirksamen Elements 20 nach Fig. geriffelt, während die Oberfläche des Kopfes 28 des Elements 14 nach Fig.6 glatt ausgebildet ist. Durch die geriffelte Kopfoberfläche kann eine zusätzliche akupunktorische Wirkung erzielt werden, und zwar durch das dadurch bedingte Feinraster.

Das akupunktorisch wirksame Element nach den Fig.7 und 8 zeichnet sich durch einen in Draufsicht kreisringartigen Kopf 28 aus, an dessen Unterseite zwei diametral angeordnete Hälse mit Einschnürungen 26 angeformt sind. Der Abstand dieser Hälse entspricht dem Rastermaß «x», so daß eine Befestigung an der Einlegesohle 10 ohne weiteres möglich ist. Statt der Kreisringform kann der Kopf 28 auch die Form einer Ellipse, Niere, eines Herzens, Dreiecks, Quadrats oder dgl. aufweisen. Insofern sind der Phantasie keine Grenzen gesetzt. Auch ist es denkbar, den Kopf 28 in Form eines geraden, gebogenen oder geschwungenen bzw. schlangenförmigen Streifens auszubilden.

Das Rastermaß «x» kann in Längs- und Querrichtung unterschiedlich groß sein und/oder bereichsweise jeweils kleiner oder größer sein. Bei dem dargestellten Ausführungsbeispiel ist das Rastermaß «x» in Längs- und Querrichtung gleich groß. Die Löcher, Einschnitte oder Markierungen auf der Einlegesohle 10 können auch nach dem natürlichen «Nervenbild» angeordnet sein.

Das akupunktorisch wirksame Element 15 nach Fig.10 weist einen kappenartigen Kopf 28 aus Metallblech auf, an dessen Unterseite zwei diametral auseinanderbiegsame Metallzungen 36 befestigt sind, die durch die Löcher 12 oder Einschnitte 11 in der Einlegesohle 10 hindurchführbar und gegen die dem Kopf 28 gegenüberliegende Seite der Einlegesohle 10 unter Fixierung des Elements 15 an dieser biegbar sind. Das Element 15 ist an sich bekannt als Verschlußelement für Briefumschläge. Das gleiche gilt für das akupunktorisch wirksame Element 13 nach Fig. 12, das aus einem einstückigen Zungenelement besteht, das mittig unter Ausbildung eines streifenförmigen Kopfes 28 dauerhaft verformt ist. Die durch die Löcher 12 oder Einschnitte 11 der Einlegesohle 10 hindurchgeführten Zungen werden ähnlich wie die Zungen 36 des akupunktorisch wirksamen Elements 15 nach Fig. 10 unter Fixierung des flachen Kopfes 28 an der Oberseite der Einlegesohle 10 gegen die Unterseite derselben gebogen (s. Pfeile 25).

Bei der Ausführungsform nach Fig. 11 ist das akupunktorisch wirksame Element 17 zweiteilig ausgebildet. Es besteht aus einem kalottenartigen Kopf 28 aus Kunststoff und einem mit diesem verrastbaren Fixierorgan 40, das ebenfalls aus Kunststoff bestehen kann. Dieses Fixierorgan 40 besteht aus einem Plättchen mit zentralem Fixierstift, dessen freies Ende verdickt ausgebildet ist und mit einer entsprechend ausgebildeten Ausnehmung an der Unterseite des Kopfes 28 rastend zusammenwirkt. Im Bereich der Fixierung des akupunktorisch wirksamen Elements 17 ist die Einlegesohle 10 zwischen Kopf 28 und dem erwähnten Fixierorgan 40 eingeklemmt. Der Kopf 28 kann selbstverständlich auch teller- oder plättchenartig ausgebildet sein. Die Oberfläche kann glatt oder aufgerauht sein. Der Kopf 28 kann darüber hinaus aus Metall, insbesondere Kupfer bestehen. Insofern gilt das gleiche wie für die übrigen Ausführungsformen von akupunktorisch wirksamen Elementen.

Besonders bevorzugte Ausführungsformen von akupunktorisch wirksamen Elementen sind diejenigen nach den Fig. 13 und 14. Die dort dargestellten akupunktorisch wirksamen Elemente 19 und 21 werden durch Plättchen, insbesondere Metall-, vorzugsweise Kupferplättchen, gebildet, die mit mindestens zwei diametral biegsamen Klemmzungen 42 versehen sind. Das Metallplättchen 19 ist zusätzlich mit zwei lokalen, elastisch deformierbaren Erhöhungen 44 versehen, die eine zusätzliche akupunktorische Wirkung haben. In beiden Fällen sind die Klemmzungen 42 aus den Plättchen 19 bzw. 21 ausgestanzt, derart, daß ihre in der Plättchenebene liegenden Biegelinien im wesentlichen dicht nebeneinander (Biegelinien 46 in Fig.14) oder im Abstand des Rastermaßes «x» voneinander entferntliegen (s. Biegelinien 48 in Fig.13). Der Umfangsrand der Plättchen 19, 21 ist vorzugsweise noch etwas nach unten bzw. zur Einlegesohle 10 hin gewölbt, so daß keine scharfen Kanten nach Fixierung der Plättchen an der Einlegesohle 10 freiliegen, die beim Gehen zu Verletzungen führen könnten.

Die Ausführungsform der Einlegesohle 10 nach Fig.3 ist dadurch gekennzeichnet, daß sie aus zwei Lagen 30, 32 besteht, wobei nur die untere Lage 30 mit Löchern 12 bzw. Einschnitten 11 zum Einsetzen bzw. Fixieren von akupunktorisch wirksamen Elementen 14 ff. versehen ist. Die obere Lage 32 ist geschlossen. Die beiden Lagen 30, 32 sind zumindest randseitig (äußerer Rand 34) miteinander verbunden. Vorzugsweise sind noch weitere Verbindungsstellen vorgesehen. Die obere Lage 32 kann aus Filz bestehen und weist eine Dicke von etwa 2-3 mm auf, während die untere Lage 30 eine relativ dünne Kunststoffolie sein kann. Im Zwischenraum zwischen den beiden Sohlenlagen 30, 32 kann noch eine Schicht Fasermaterial angeordnet sein zur Verhinderung einer gegenseitigen Reibung der beiden Lagen beim Gehen und ggf. einer elektrostatischen Aufladung. Als Fasermaterial kann Stein-, Glas- oder dgl. -wolle verwendet werden. Auch ist es denkbar, Korkpartikel oder dgl. zwischen die beiden Lagen 30, 32 anzuordnen. Diese haben zusätzlich den Vorteil, daß sie äußerst angenehm beim Gehen sind und sich an die Kontur der Fußsohle gut und relativ dauerhaft anpassen. Selbstverständlich ist es möglich, die Lage 30 als obere Lage und die Lage 32 als untere Lage auszubilden. Dies hängt von der gewünschten Unmittelbarkeit der akupunktorisch wirksamen Elemente 14 oder dgl. ab.

## Patentansprüche

1. Einlegesohle für Schuhe, mit nach einem vorbestimmten Raster angeordneten punktuell akupressorisch wirksamen Elementen, insbesondere aus Metall, wie Kupfer oder magnetischem Werkstoff, Kunststoff oder dgl., dadurch gekennzeichnet, daß die akupressorisch wirksamen Elemente (14, 16-18, 20, 22) jeweils einen Kopf (28) und einen Hals mit Einschnürung (26) aufweisen, und daß die Einlegesohle (10) mit Löchern (12) oder dgl. versehen ist, die nach dem vorbestimmten Raster angeordnet sind und in welche die akupressorisch wirksamen Elemente nach Art eines Druckknopfes einrastbar und herausnehmbar sind.

2. Einlegesohle für Schuhe, mit nach einem vorbestimmten Raster angeordneten punktuell akupressorisch wirksamen Elementen, insbesondere aus Metall, wie Kupfer oder magnetischem Werkstoff, Kunststoff oder dgl., dadurch gekennzeichnet, daß die akupressorisch wirksamen Elemente (13,15,19, 21) jeweils einen Kopf (28) und mindestens eine daran befestigte verbiegbare Klemmzunge (36,42) aufweisen, und daß die Einlegesohle (10) mit Löchern (12) oder dgl. versehen ist, die nach dem vorbestimmten Raster angeordnet sind, und durch welche die Klemmzungen (36, 42) der akupressorisch wirksamen Elemente (13, 15, 19, 21) hindurchführbar und zur lösbaren Fixierung verbiegbar sind.

3. Einlegesohle nach einem der vorhergehenden Ansprüche, dadurch gekennzeichnet, daß die Löcher (12) oder dgl. nur im Ballen- und/oder Fersenbereich der Einlegesohle (10) vorgesehen sind.

4. Einlegesohle nach Anspruch 1, dadurch gekennzeichnet, daß die Einschnürung (26) im Bereich des Ansatzes des Halses am Kopf (28) vorgesehen ist.

5. Einlegesohle nach Anspruch 4, dadurch gekennzeichnet, daß der Kopf (28) der akupressorisch wirksamen Elemente (13 ... 22) kegelförmig, stiftartig, nadelartig, teller- und plättchenartig, ballig bzw. kuppenartig mit jeweils glatter, aufgerauhter oder geriffelter Oferfläche abgebildet ist.

6. Einlegesohle nach Anspruch 4, dadurch gekennzeichnet, daß der Kopf (28) der akupressorisch wirksamen Elemente (22) in Draufsicht ringartig, insbesondere kreisringartig, ellipsenringartig, herzringartig oder dgl., ausgebildet ist und an der Unterseite im Abstand des Rastermaßes (x) mindestens zwei Fixierelemente, vorzugsweise zwei jeweils mit Einschnürung (26) versehene Fixierhälse, aufweist.

7. Einlegesohle nach Anspruch 2, dadurch gekennzeichnet, daß die akupressorisch wirksamen Elemente (13, 15, 19, 21) jeweils zwei diametral auseinanderbiegbare Klemmzungen (36, 42) aufweisen.

8. Einlegesohle nach einem der Ansprüche 2 oder 7, dadurch gekennzeichnet, daß bei Ausbildung der akupressorisch wirksamen Elemente (19, 21) als Metallplättchen (19, 21) die Klemmzungen (42) aus den Plättchen (19, 21) ausgestanzt sind, derart, daß ihre in der Plättchenebene liegenden Biegelinien im wesentlichen dicht nebeneinander (Biegelinien 46) oder im Abstand des Rastermaßes (x) voneinander entfernt (Biegelinien 48) liegen.

9. Einlegesohle nach einem der Ansprüche 2 oder 7, dadurch gekennzeichnet, daß das akupressorisch wirksame Element (13) aus einem einstükkigen Zungenelement, das etwa mittig unter Ausbildung eines etwa punkt- oder streifenförmigen Kopfes (28) dauerhaft verformt ist.

10. Einlegesohle nach Anspruch 1, dadurch gekennzeichnet, daß die akupressorisch wirksamen Elemente (17) jeweils zweiteilig ausgebildet sind, nämlich aus einem plättchen-, teller-, kuppen-oder dgl. -artigen Kopf (28) und einem mit diesem verrastbaren Fixierbogen (40) bestehen, derart, daß im Bereich der Fixierung des akupressorisch wirksamen Elements die Einlegesohle (10) zwischen Kopf (28) und Fixierorgan (10) einklemmbar ist.

## Claims

1. Inner sole for shoes with elements acting on points with acupressure arranged according to a predetermined grid and made particularly of metal such as copper or magnetic material, synthetic plastics material or the like, characterised in that the elements acting with acupressure 14, 16-18, 20, 22 respectively have a head 28 and a neck with constriction 26, and that the inner sole 10 is provided with holes 12 or the like which are arranged according to the predetermined grid and in which the elements acting with acupressure are latchable and removable in the manner of a press stud.

2. Inner sole for shoes with elements acting on points with acupressure arranged according to a predetermined grid and made particularly of metal such as copper or magnetic material, synthetic plastics material or the like, characterised in that the elements acting with acupressure 13, 15, 19, 21 respectively have a head 28 and at least one bendable clamping tongue 36, 42 secured thereto, and that the inner sole 10 is provided with holes 12 or the like which are arranged according to the predetermined grid, through which holes the clamping tongues 36, 42 of the elements acting with acupressure 13, 15, 19, 21 are insertable and bendable for releasable fixing.

3. Inner sole according to one of the preceding claims, characterised in that the holes 12 or the like are provided only in the ball and/or heel region of the inner sole 10.

4. Inner sole according to Claim 1, characterised in that the constriction 26 is provided in the region of the connection of the neck to the head 28.

5. Inner sole according to Claim 4, characterised in that the head 28 of the elements acting with acupressure 13...22 is made in the shape of a cone, pin, needle, plate and platelet, ball or rounding with respective smooth, roughened or grooved surface.

6. Inner sole according to Claim 4, characterised in that the head 28 of the elements 22 acting with acupressure is in plan view ring-shaped, in particular circular ring-shaped, elliptical ring-shaped, heart ring-shaped or the like and has at the underside in the spacing of the grid dimension x at least two fixing elements, preferably two fixing necks each with constriction 26.

7. Inner sole according to Claim 2, characterised in that the elements acting with acupressure 13, 15,19, 21 each have two clamping tongues 36, 42 bendable diametrically apart.

8. Inner sole according to one of Claims 2 or 7, characterised in that when the elements acting with acupressure 19, 21 are constructed as metal platelets 19, 21 the clamping tongues 42 are stamped out of the platelets 19, 21 in such a way that their bending lines in the plane of the platelet are substantially adjacent to each other (bending lines 46) or spaced from each other by the grid dimension x (bending lines 48).

9. Inner sole according to one of Claims 2 or 7, characterised in that the element acting with acupressure 13 comprises a one-piece tongue element which is permanently deformed approximately centrally to form an approximately point- or strip- shaped head 28.

10. Inner sole according to Claim 1, characterised in that the elements acting with acupressure 17 are respectively constructed in two parts, namely comprise a platelet-, plate-, rounding- or the like type head 28 and a fixing element 40 latchable therewith, in such a way that in the region of the fixing of the element acting with acupressure the inner sole 10 is clampable between head 28 and fixing element 10.

## Revendications

1. Semelle intérieure pour chaussures, comportant des éléments ponctuels à action d'acupressure disposée selon un réseau prédéterminé, en particulier en métal tel que cuivre ou matériau magnétique, matière plastique ou analogue, caractérisée en ce que les éléments à action d'acupressure (14, 16-18, 20-22) présentent chacun une tête (28) et un col avec étranglement (26), et que la semelle (10) est munie de trous (12) ou analogues disposés selon le réseau prédéterminé et dans lesquels les éléments à action d'acupressure peuvent être encliquetés et retirés à la manière d'un bouton-pression.

2. Semelle intérieure pour chaussures, comportant des éléments ponctuels à action d'acupressure disposés selon un réseau prédéterminé, en particulier en métal tel que cuivre ou matériau magnétique, matière plastique ou analogue, caractérisé en ce que les éléments à action d'acupressure (13, 15, 19, 21) présentent chacun une tête (28) à laquelle est fixée au moins une languette de serrage (36, 42) pouvant être pliée, et que la semelle (10) est munie de trous (12) ou analogues disposés selon le réseau prédéterminé et au travers desquels les languettes de serrage (36, 42) des éléments à action d'acupressure (13, 15, 19, 21) peuvent être introduites et pliées pour la fixation détachable des éléments.

3. Semelle selon l'une des revendications précédentes, caractérisé en ce que les trous (12) ou analogues sont prévus seulement dans la région de l'éminence des orteils et/ou du talon de la semelle (10).

4. Semelle selon la revendication 1, caractérisée en ce que l'étranglement (26) est prévu dans la région du raccordement du col à la tête (28).

5. Semelle selon la revendication 4, caractérisée en ce que la tête (28) des éléments à action d'acupressure (13, ..., 22) a une configuration en cône, en tige, en aiguille, en disque, en plaquette, bombée ou en calotte et présente une surface lisse, rugueuse ou cannelée.

6. Semelle selon la revendication 4, caractérisée en ce que la tête (28) des éléments à action d'acupressure (22) a, en vue de dessus, une configuration annulaire, en particulier circulaire, elliptique, en forme de coeur ou analogue, et présente sur sa face inférieure au moins deux éléments de fixation espacés du pas du réseau (x), de préférence deux cols de fixation munis chacun d'un étranglement (26).

7. Semelle selon la revendication 2, caractérisée en ce que les éléments à action d'acupressure (13, 15, 19, 21) présentent chacun deux languettes de serrage (36, 42) pouvant être écartées l'une de l'autre par pliage.

8. Semelle selon l'une des revendications 2 et 7, caractérisée en ce que, les éléments à action d'acupressure (19, 21) étant sous forme de plaquettes métalliques (19, 21), les languettes de serrage (42) sont découpées dans les plaquettes (19, 21) de telle sorte que leurs lignes de pliage situées dans le plan de la plaquette se trouvent sensiblement à proximité immédiate l'une de l'autre (lignes de pliage 46) ou éloignées l'une de l'autre du pas du réseau (x) (lignes de pliage 48).

9. Semelle selon l'une des revendications 2 et 7, caractérisée en ce que l'élément à action d'acupressure (13) est formé d'un élément de languette d'une seule pièce déformé de façon permanente, à peu près en son milieu, pour constituer une tête (28) sensiblement ponctuelle ou en forme de bande.

10. Semelle selon la revendication 1, caractérisée en ce que les éléments à action d'acupressure (17) sont formés chacun en deux pièces, à savoir une tête (28) en forme de plaquette, de disque, de calotte ou analogue et un organe de fixation (40) pouvant être encliqueté avec celle-ci de façon à serrer la semelle (10) entre la tête (28) et l'organe de fixation (40), dans la région de la fixation de l'élément à action d'acupressure.
